# EUROPÄISCHE PATENTSCHRIFT

(11) **EP 0 398 273 B1**
(45) Veröffentlichungstag und Bekanntmachung des Hinweises auf die Patenterteilung: **25.08.1993**
(21) Anmeldenummer: 90109172.8
(22) Anmeldetag: 16.05.1990
(51) Int. Cl.: A47G 19/06

(54) **Tablettartige Tragvorrichtung für Geschirrteile**
Tray-like support for tableware
Support du type "plateau-repas"

(30) Priorität: 18.05.1989 DE 3916159
(43) Veröffentlichungstag der Anmeldung: 22.11.1990
(73) Patentinhaber: FRAUENBERGER & CO. MBH, KUNSTSTOFF-ERZEUGNISSE, D-30916 Isernhagen (DE)
(72) Erfinder: Laumann, Betina, geb. Quensen, D-3220 Alfeld (DE)
(74) Vertreter: König, Norbert, Dipl.-Phys. Dr.

(56) Entgegenhaltungen:
- FR-A- 2 615 086
- GB-A- 248 226
- GB-A- 2 078 095
- GB-A- 2 154 428

## Beschreibung

Die Erfindung betrifft eine tablettartige Tragvorrichtung gemäß Oberbegriff des Anspruchs 1.

Tabletts dienen zum Transport von Geschirrteilen, beispielsweise aus der Küche auf den Eßtisch. Sie können beispielsweise auch auf Partys Anwendung finden, wenn Speisen und Getränke angeboten werden sollen.

Wenn der Gast sich mit Speisen und Getränken bedient hat und diese stehend verzehren möchte, tritt jedoch ein anderes Problem auf. Er benötigt beide Hände zum Festhalten des Tellers, der häufig aus biegsamer Pappe besteht, und kann nur vorsichtig die Speisen verzehren. Insbesondere ist es erschwert, wenn - wie üblich - gleichzeitig ein Gespräch mit einem anderen Gast stattfinden soll.

Durch die GB 2 154 428 ist ein Tablett mit Griffloch für den Daumen und mit einer Vielzahl von Vertiefungen zur Aufnahme von Speisen bekannt. Das Tablett weist einen umlaufenden Randflansch auf, der unterseitig abgerundete Ausnehmungen aufweist, um das Tablett auf dem Unterarm tragen zu können. Das Tablett ist mit einem Schlitz mit kreisförmiger Erweiterung am Schlitzende vorgesehen zur Aufnahme eines Stielglases.

Die FR 2 615 086 zeigt ein Tablett mit Griffloch für den Daumen und mit einer tellerartigen Vertiefung zur direkten Aufnahme von Speisen oder zur Aufnahme eines Wegwerftellers. Neben dem Griffloch für den Daumen ist eine Standfläche auf dem Tablett für ein Trinkglas vorgesehen, das mit dem Daumen festgehalten werden muß. Das bekannte Tablett ist zum Tragen lediglich mit der Hand vorgesehen.

Die GB 2 078 095 zeigt ein Serviertablett zum Tragen in der Hand mit einem Griffloch für den Daumen und mit einer Daumenauflagefläche auf der Oberseite des Tabletts. Es sind zwei schalenartige Vertiefungen vorgesehen, von denen die eine zur Aufnahme eines Trinkglases und die andere zur direkten Aufnahme von Speisen vorgesehen ist.

Die Aufgabe der vorliegenden Erfindung besteht darin, die tablettartige Tragvorrichtung der eingangs genannten Art so auszubilden, daß der Verzehr von Speisen auch im Stehen noch bequemer und sicherer möglich ist.

Diese Aufgabe wird durch die Ausbildung gemäß Kennzeichen des Anspruchs 1 gelöst.

Die erfindungsgemäße tablettartige Tragvorrichtung ermöglicht den bequemen und sicheren Verzehr von Speisen im Stehen. Der Gast, beispielsweise auf einer Party, ergreift die Tragvorrichtung, gleitet mit seinem Daumen durch das Griffloch, legt das vordere Daumenglied auf den rutschsicher ausgebildeten Bereich auf der Oberseite auf und stützt die Unterseite mit dem Daumen bzw. dem Handrücken ab. Dadurch erhält die Tragvorrichtung eine sehr stabile Lage und kann vom Gast problemlos und sicher austariert werden. Auf die Tragvorrichtung können jetzt Geschirrteile, insbesondere solche mit Speisen etwa vom kalten Büfett, abgestellt werden. Dabei wird ein Teller in die Ausnehmung oder die Öffnung gestellt und ist dort stabil gegen Verrutschen gesichert. Die zweite Hand des Gastes bleibt frei und kann dazu verwendet werden, mit einer Gabel oder einem Löffel die Speisen zu sich zu nehmen. Dabei kann mit den Speisen und Getränken der Platz gewechselt und auch ein anderer Raum betreten werden. Das Führen von Gesprächen ist zwanglos möglich, ohne das Tablett abstellen zu müssen. Die tablettartige Tragvorrichtung gestattet zugleich auch ein Ablegen des Besteckes auf dem Teller, sofern es gerade nicht benötigt wird.

Die Körperhaltung des Benutzers der Tragvorrichtung ist unverkrampft, da der Schwerpunkt der Tragvorrichtung ökonomisch günstig vom Benutzer selbst ausgerichtet und mit der kompletten Unterarmlänge vertikal abgestützt werden kann. Dies ist ein Vorteil gegenüber den meisten bisher bekannten Tabletts. Die Armhaltung wird durch die erfindungsgemäße Ausbildung somit sicherer und bequemer und auch variabler. Ein Ermüden der Arme wird trotz der Gewichtsbelastung auf diese Weise vermieden. Auch wenn zusätzlich zu dem Teller ein Trinkglas mit Stiel, insbesondere ein Wein- oder Sektglas, gegebenenfalls aber auch ein Cognacglas oder dgl. eingeschoben wird, wobei der Stiel aus der Unterseite der Tragvorrichtung herausragt, wird für das Halten der tablettartigen Tragvorrichtung nach wie vor nur eine Hand benötigt, so daß die zweite völlig frei bleibt. Das gefüllte Glas mit Inhalt wird auf der Oberseite der Tragvorrichtung rutschfest gehalten. Die bestimmungsgemäße Handhabung der Tragvorrichtung ist auch Personen mit relativ geringer Unterarmlänge ohne wesentliche Einschränkung möglich durch eine Randausnehmung für die Armbeuge auf der dem Griffloch gegenüberliegenden Seite der Platte.

Vorteilhafte und zweckmäßige Weiterbildungen der erfindungsgemäßen Aufgabenlösung sind in den Unteransprüchen gekennzeichnet.

Ein fester Griff wird durch die Ausbildung gemäß Anspruch 2 gewährleistet.

Die Tragvorrichtung kann in der Draufsicht etwa die Form einer Malerplatte aufweisen, wie dies im Anspruch 4 angegeben ist.

Eine besonders formschöne Gestaltung zeichnet sich dadurch aus, daß die Tragvorrichtung einen ovalförmigen Umriß besitzt. Dadurch lassen sich die verschiedenen Ausnehmungen gleichmäßig und platzsparend über das Oval verteilen. Während die Ausnehmung für den Teller üblicherweise kreisförmig ist und den größeren Teil des zur Verfügung stehenden Raumes auf der Oberseite der Tragvorrichtung einnimmt und die eine Seite des Ovals in der Mitte prägt, sind die kleineren Ausnehmungen für das Griffloch und das Trinkglas auf der anderen Seite angeordnet. Diese platzsparende Ausbildung sorgt zugleich dafür, daß besonders wenig Material für die tablettartige Tragvorrichtung erforderlich ist, was auch deren Gewicht mindert.

Die tablettartige Tragvorrichtung wird während einer Party in größerer Zahl verwendet werden. Es ist daher zweckmäßig, wenn sie stapelbar ausgebildet ist, wie dies in den Ansprüchen 9 und 10 angegeben ist. Um die Tragvorrichtungen beim Entnehmen leicht voneinander trennen zu können, ist es von Vorteil, wenn die Unterseite an wenigstens drei voneinander beabstandeten Punkten mit Abstandshalter-Vorsprüngen versehen ist, wie dies im Anspruch 3 angegeben ist. Dadurch kann leicht zwischen die einzelnen Tragvorrichtungen gegriffen und die oberste entnommen werden.

Für die Reinigung ist es vorteilhaft, wenn die Tragvorrichtung aus abwaschbarem Kunststoffmaterial besteht. Alternativ kann die Tragvorrichtung auch aus emailliertem Metall bestehen. In beiden Fällen ist eine besonders formschöne, leicht zu reinigende, aber auch haltbare Herstellung der Tragvorrichtung möglich.

Im folgenden wird anhand der Zeichnungen ein Ausführungsbeispiel der Erfindung im einzelnen beschrieben.

Es zeigen
- Fig. 1: eine Draufsicht auf eine erfindungsgemäße tablettartige Tragvorrichtung,
- Fig. 2: einen Schnitt längs der Linie B-B aus Fig. 1 und
- Fig. 3: einen Schnitt längs der Linie C-C aus Fig. 1.

Die tablettartige Tragvorrichtung besteht im wesentlichen aus einer ebenen, plattenförmigen, steifen Platte 10 mit ovalem Umriß, einem Rand 11, einer Oberseite 12, die dem Betrachter in Fig. 1 zugewandt ist, und einer Unterseite 13.

Drei Ausnehmungen sind in dem Ausführungsbeispiel der Fig. 1 vorgesehen. Eine erste kreisförmige Ausnehmung in Form einer Öffnung 21 nimmt den größten Teil der einen Seite des ovalförmigen Körpers ein. Der Mittelpunkt der kreisförmigen Öffnung 21 liegt in der Mitte zwischen den beiden Längsseiten des Randes 11, benachbart zu einer Schmalseite des Ovals.

Eine zweite Ausnehmung ist als Griffloch 22 ausgebildet. Dieses besitzt einen langrunden, und zwar ovalförmigen Umriß. Sie geht von der Oberseite 12 bis zur Unterseite 13 der Platte 10 durch, wie Fig. 3 zeigt. Der Umriß ist abgerundet, da in dieses Griffloch 22 der Daumen des Benutzers eingeführt wird. Die Breite des Griffloches 22 entspricht daher der Breite eines menschlichen Daumens. Die Länge ist so bemessen, daß der Daumen auf der Oberseite 12 der Platte 10 aufliegen kann. In diesem Bereich sind Riffelungen 25 vorgesehen, die parallel zum Umriß des Griffloches 22 verlaufen und eine verbesserte Rutschfestigkeit des Daumens auf der Oberseite 12 gewährleisten. Der Handrücken des Benutzers kann sich auf der Unterseite 13 der Platte 10 abstützen,, und zwar links und rechts vom Griffloch 22 oder auch zwischen dem Griffloch 22 und der Öffnung 21.

Eine dritte Ausnehmung 23 besitzt kreisförmigen Querschnitt und ist ebenfalls wie das Griffloch 22 auf der der Öffnung 21 abgewandten Seite der ovalförmigen Platte 10 angeordnet. Der kreisförmige Querschnitt der Ausnehmung 23 ist konisch von der Unterseite 13 zur Oberseite 12 der Platte 10 hin erweitert, vgl. Fig. 2, um ein umgekehrt kegelförmiges Trinkglas aufnehmen und gut abstützen zu können. Dieses Trinkglas mit Stiel kann seitlich durch einen Schlitz 24 in die Ausnehmung 23 eingeschoben werden. Der Schlitz 24 verbindet die Ausnehmung 23 mit dem Rand 11 der Platte 10. Die Breite des Schlitzes 24 ist größer als der Durchmesser des Stiels des Trinkglases.

Die vordere Form der Platte 10 wird an den Schmalseiten durch zwei Halbkreisbogen gebildet. Die kreisförmige Öffnung 21 ist konzentrisch in dem einen Halbkreisbogen angeordnet. Der Mittelpunkt des zweiten Halbkreisbogens liegt etwa auf dem dem ersten Halbkreisbogen abgewandten Rand der kreisförmigen Öffnung 21.

Zur verbesserten Verschiebesicherheit und Abstützung eines Tellers kann der Rand der Öffnung 21 eine Wölbung nach oben aufweisen. Zur Verbesserung der Stapelfähigkeit und Standsicherheit im abgestellten Zustand kann die Unterseite der Öffnung 21 mit einem umlaufenden, nach unten vorspringenden Rand 28 benachbart zum Rand versehen werden.

Das Material der Platte 10 kann abwaschbares Kunststoffmaterial oder auch emailliertes Metall sein. Für besonders einfache Ausführungen käme auch Pappe oder ein Wegwerfmaterial in Frage.

## Patentansprüche

1. Tablettartige Tragvorrichtung für Geschirrteile und zum einhändigen Tragen auf dem Unterarm mit einer ebenen, steifen Platte (10) mit einer Aufnahme zur rutschsicheren Aufnahme eines Tellers und einem vom Rand (11) ausgehenden Schlitz (24), der zur Führung des Stieles eines Stielglases bemessen ist und dessen Ende (23) kreisförmig erweitert ist zur Aufnahme des Becherteiles des Stielglases, sowie mit einem randnah angeordneten Griffloch (22) zum Durchstecken des Daumens von unten und mit einem zwischen Griffloch (22) und dem Rand (11) der Platte (10) etwa in Verlängerung der Anordnung Aufnahme/Griffloch auf der Tragvorrichtung angeordneten Bereich (25) als Auflage für den Daumen, **dadurch gekennzeichnet**, daß die Aufnahme durch eine Öffnung (21) gebildet wird, die auf der Unterseite der Platte (10) einen umlaufenden, abwärtsragenden zweiten Rand (28), der als Abstandhalter zur Verbesserung der Stapelfähigkeit ausgebildet ist, aufweist, daß das Griffloch (22) langrund und der Daumenauflagebereich (25) rutschsicher ausgebildet ist, und daß in der Platte (10) auf der dem Griffloch (22) gegenüberliegenden Seite eine mittige oder eine von der Seitenmitte leicht seitlich versetzte oder zwei seitlich versetzte gebogene Ausnehmungen (30, 31, 32) für die Armbeuge ausgebildet sind.

2. Tablettartige Tragvorrichtung nach Anspruch 1, **dadurch gekennzeichnet**, daß der rutschsicher ausgebildete Bereich (25) durch Riffelungen (25) gebildet wird, die parallel zur benachbarten Umrißkante des Griffloches (22) verlaufen.

3. Tablettartige Tragvorrichtung nach Anspruch 1, **dadurch gekennzeichnet**, daß die Unterseite (13) der Tragvorrichtung an wenigstens drei voneinander beabstandeten Punkten mit Abstandshalter-Vorsprüngen versehen ist.

4. Tablettartige Tragvorrichtung nach einem der vorhergehenden Ansprüche, **dadurch gekennzeichnet**, daß die Tragvorrichtung in der Draufsicht etwa die Form einer Malerpalette besitzt.

5. Tablettartige Tragvorrichtung nach einem der vorhergehenden Ansprüche, **dadurch gekennzeichnet**, daß die Tragvorrichtung einen ovalförmigen Umriß besitzt.

6. Tablettartige Tragvorrichtung nach einem der vorhergehenden Ansprüche, **dadurch gekennzeichnet**, daß die Tragvorrichtung aus abwaschbarem Kunststoffmaterial, Metall, Holz, Porzellan oder Keramik besteht.

7. Tablettartige Tragvorrichtung nach einem der Ansprüche 1 bis 6, **dadurch gekennzeichnet**, daß die Tragvorrichtung aus emailliertem Material besteht.

8. Tablettartige Tragvorrichtung nach einem der Ansprüche 1 bis 6, **dadurch gekennzeichnet**, daß die Tragvorrichtung aus einem metallisierten Material besteht.

9. Tablettartige Tragvorrichtung nach einem der vorhergehenden Ansprüche, **dadurch gekennzeichnet**, daß die Tragvorrichtung einen oberseitigen und unterseitigen wenigstens teilweise umlaufenden Stapelrand (34, 36) aufweist.

10. Tablettartige Tragvorrichtung nach Anspruch 9, **dadurch gekennzeichnet**, daß der untere Stapelrand (36) bezüglich des oberen Stapelrandes (34) etwa um die Stärke des oberen Stapelrandes einwärts versetzt angeordnet ist.

## Claims

1. A tray-line carrying device for crockery and to be supported in one hand on the lower arm, having a plane, rigid board (10) having a receptacle to bold a plate in slip-resistant manner and having a slit (24) starting at the edge (11), which is dimensioned to hold the stem of a stemmed glass and the end (23) of which is extended in a circle to hold the goblet part of the stemmed glass, and also having a handle hole (22) disposed close to the edge through which the thumb can be placed from below and having a region (25) as a support for the thumb disposed between handle hole (22) and the edge (11) of the board (10) roughly as an extension of the receptacle/handle hole arrangement on the carrying device,
**characterised in that** the receptacle is formed by an aperture (21), which on the under side of the board (10) comprises a circumferential, downwardly extending second edge (28), which is constructed as a spacer to improve the stacking ability,
**in that** the handle hole (22) is a rounded oblong and the thumb support region (25) is designed to be slip-resistant,
**and in that** in the board (10) on the side opposite the handle hole (22) are constructed a central recess or a recess slightly laterally offset from the middle of the side or two laterally offset, curved recesses (30, 31, 32) for the crook of the arm.

2. A tray-like carrying device according to Claim 1,
**characterised in that** the slip-resistant region (25) is formed by ribs (25), which extend parallel to the adjacent contour edge of the handle hole (22).

3. A tray-like carrying device according to Claim 1,
**characterised in that** the under side (13) of the carrying device is provided with spacer-projections at at least three points spaced from one another.

4. A tray-like carrying device according to on of the preceding Claims,
**characterised in that** in plan view the carrying device roughly has the shape of an artist's palette.

5. A tray-like carrying device according to one of the preceding Claims,
**characterised in that** the carrying device has an oval contour.

6. A tray-like carrying device according to one of the preceding Claims,
**characterised in that** the carrying device is made from washable plastic material, metal, wood, porcelain or ceramics.

7. A tray-like carrying device according to one of Claims 1 to 6,
**characterised in that** the carrying device is made from enamelled metal.

8. A tray-like carrying device according to one of Claims 1 to 6,
**characterised in that** the carrying device is made from a metallised material.

9. A tray-like carrying device according to one of the preceding Claims,
**characterised in that** the carrying device comprises at least partially circumferential stacking edges (34, 36) on the upper and lower sides.

10. A tray-like carrying device according to Claim 9,
**characterised in that** the lower stacking edge (36) is disposed inwardly offset with respect to the upper stacking edge (34) by roughly the thickness of the upper stacking edge.

## Revendications

1. Dispositif de support du type plateau pour des pièces,de vaisselle et pour être porté à une seule main sur l'avant-bras, avec un panneau plan rigide (10) avec un logement pour le logement antidérapant d'une assiette et une fente (24) partant du bord (11) qui est dimensionnée pour le guidage du pied d'un verre à pied et dont l'extrémité (23) est élargie circulairement pour recevoir la partie godet du verre à pied, ainsi qu'avec un trou de préhension (22) disposé près du bord pour le passage du pouce par en-dessous et avec une zone (25), disposée sur le dispositif de support entre le trou de préhension (22) et le bord (11) du panneau (10) sensiblement dans le prolongement de l'ensemble logement/trou de préhension, en tant qu'appui pour le pouce,
caractérisé en ce que le logement est formé par une ouverture (21) qui présente, sur la face inférieure du panneau (10), un second bord continu (28) en saillie vers le bas qui est conformé en tant qu'entretoise pour améliorer la capacité de gerbage, que le trou de préhension (22) est réalisé ovale et la zone d'appui du pouce (25) antidérapante et que, dans le panneau (10), sur le côté opposé au trou de préhension (22), sont formés un évidement médian ou un évidement légèrement décalé latéralement par rapport au milieu du côté ou deux évidements incurvés légèrement décalés latéralement (30, 31, 32) pour la saignée du bras.

2. Dispositif de support du type plateau selon la revendication 1,
caractérisé en ce que la zone (25) réalisée antidérapante est formée par des cannelures (25) qui s'étendent parallèlement à l'arête de périmètre adjacente du trou de préhension (22).

3. Dispositif de support du type plateau selon la revendication 1,
caractérisé en ce que la face inférieure (13) du dispositif de support est munie d'au moins trois points écartés les uns des autres avec des saillies d'entretoisement.

4. Dispositif de support du type plateau selon l'une des revendications précédentes,
caractérisé en ce que le dispositif de support possède, en vue en plan, sensiblement la forme d'une palette de peintre.

5. Dispositif de support du type plateau selon l'une des revendications précédentes,
caractérisé en ce que le dispositif de support possède un contour ovale.

6. Dispositif de support du type plateau selon l'une des revendications précédentes,
caractérisé en ce que le dispositif de support est constitué d'une matière synthétique lavable, de métal, de bois, de porcelaine ou de céramique.

7. Dispositif de support du type plateau selon l'une des revendications 1 à 6,
caractérisé en ce que le dispositif de support est constitué d'un matériau émaillé.

8. Dispositif de support du type plateau selon l'une des revendications 1 à 6,
caractérisé en ce que le dispositif de support est constitué d'un matériau métallisé.

9. Dispositif de support du type plateau selon l'une des revendications précédentes,
caractérisé en ce que le dispositif de support présente un bord de gerbage (34, 36) s'étendant sur la face supérieure et sur la face inférieure de manière au moins partiellement continue.

10. Dispositif de support du type plateau selon la revendication 9,
caractérisé en ce que le bord de gerbage inférieur (36) est disposé décalé vers l'intérieur de sensiblement l'épaisseur du bord de gerbage supérieur par rapport au bord de gerbage supérieur (34).
